# EUROPÄISCHE PATENTSCHRIFT

(11) **EP 0 252 464 B1**
(45) Veröffentlichungstag und Bekanntmachung des Hinweises auf die Patenterteilung: **27.12.1990**
(21) Anmeldenummer: 87109670.7
(22) Anmeldetag: 06.07.1987
(51) Int. Cl.: B65D 5/46

(54) **Kartonschale mit Henkel**
Cardboard tray with handle
Panier en carton avec anse

(30) Priorität: 08.07.1986 CH 2757/86
(43) Veröffentlichungstag der Anmeldung: 13.01.1988
(73) Patentinhaber: Wolfensberger AG Kartonagen + Verpackungsdruck, 8126 Zumikon (CH)
(72) Erfinder: Fenner, Hansrudolf, CH-8126 Zumikon (CH)
(74) Vertreter: Scheidegger, Werner & Co.

(56) Entgegenhaltungen:
- CH-A- 323 799
- CH-A- 638 743
- FR-A- 1 376 630
- US-A- 2 918 206

## Beschreibung

Die vorliegende Erfindung betrifft eine aus einem ' flachen Zuschnitt gebildete Kartonschale mit einem Boden, zwei Endwänden und zwei Seitenwänden, welch letztere aus der Ebene des Bodenteils bzw. der Endwandteile herausklappbaren, sich überlappenden und miteinander verklebten Zuschnitteilen gebildet sind, sowie einem an den beiden sich gegenüberliegenden Seitenwänden angebrachten, aus dem Innern der Schale in die Wirklage herausklappbaren, aus einem Band bestehenden Henkel.

Bei Kartonschalen der vorstehend beschriebenen Art, insbesondere solchen zum Verpacken von Früchten, Obst usw. wird einerseits vom Konsumenten ein Traghenkel verlangt, dessen Herstellung bzw. Befestigung andererseits aber gewisse Schwierigkeiten verursacht.

Aus der US-PS 2 918 206 geht eine aus einem einzigen Zuschnitt gebildete Schale hervor, bei welcher auch der Henkel gleichzeitig zugeschnitten ist. Das Problem lag nicht hauptsächlich in der Komplexität des Zuschnitts, sondern darin, dass sich bei aufgebauter Schale der Henkel bereits in Wirklage befand, was das Einfüllen der Ware erschwerte.

Die mittels Nieten befestigten Henkel, wie solche beispielsweise bei im Markt weitverbreiteten tiefgezogenen Kunststoffschalen Anwendung finden, sind zwar schwenkbar, jedoch ist deren Befestigung im Karton problematisch.

Aufgabe der vorliegenden Erfindung ist es nun, eine aus einem flachen Zuschnitt gebildete Kartonschale auf wirtschaftliche Weise mit einem funktionstüchtigen, nach dem Einfüllen der Ware in die Schale in Wirklage bringbaren Henkel zu versehen.

Erfindungsgemäss wird diese Aufgabe bei einer Kartonschale der eingangs definierten Art dadurch gelöst, dass der Henkel beim flachen Zuschnitt vom einen der einen Teil der Seitenwände bildenden, aus einem Endwandteil herausklappbaren Zuschnitteil zum gegenüberliegenden spiegelbildlichen Zuschnitteil verläuft, dass das Henkelband mit seinen Enden auf jeweils einem um eine vorgeformte Klapplinie nach unten umklappbaren Abschnitt der einen Teil der Seitenwände bildenden Zuschnitteile befestigt ist und dass jeder umklappbare Abschnitt auf der Klapplinie im Bereich des Henkelbandes mit einer Ausnehmung versehen ist, welche ein Umklappen der Abschnitte zusammen mit dem Band bei ebenem Zuschnitt ermöglicht.

Mit der Konstruktion ist es möglich, das Henkelband bereits auf dem flachen Zuschnitt zu befestigen, beispielsweise durch Verkleben der Bandenden mit den entsprechenden Seitenwandteilen. Weiter liegt das Henkelband bei aufgestellter Schale in deren Innerem dicht gegen die Wand an und kann nach dem Einfüllen des Füllgutes nach oben geschwenkt werden.

Das Henkelband ist vorzugsweise auf jeweils einem um eine vorgeritzte Klapplinie nach unten umklappbaren Abschnitt der einen Teil der Seitenwände bildenden Zuschnittteile befestigt, d.h. vorzugsweise aufgeklebt, wobei der umklappbare Abschnitt auf der Klapplinie im Bereich des Henkelbandes vorzugsweise mit einer Ausnehmung versehen ist, welche ein Umklappen der Abschnitte zusammen mit dem Band bei ebenem Zuschnitt, d.h. ohne diesen durch das gespannte Band zu verbiegen, ermöglicht.

Die vorgenannte Ausnehmung im nicht umzuklappenden Abschnitt des Seitenwandzuschnittes ist vorzugsweise noch erweitert und bildet eine Anschlagkante für das in Wirklage herausgeklappte Henkelband, wobei über diese Kante wenigstens ein Teil der auf den Henkel wirkenden Kräfte auf die Seitenwände übertragen wird, ohne dabei die Befestigung zu beanspruchen.

Die Erfindung wird nachstehend anhand eines in der Zeichnung dargestellten Ausführungsbeispiels noch etwas näher erläutert. In der Zeichnung zeigt:
Fig. 1 einen flachen Kartonzuschnitt, versehen mit einem Henkelbland, zur Bildung einer erfindungsgemässen Schale;
Fig. 2 einen Ausschnitt aus einer erfindungsgemässen Schale, welcher die Befestigung des Henkels näher illustriert, und
Fig. 3a und 3b Details aus Fig. 2, in vergrössertem Massstab.

Fig. 1 zeigt einen flachen Zuschnitt zur Bildung einer Kartonschale. Dabei bildet Teil 1 den Boden, während die daran über vorgeritzte oder vorgepresste Faltlinie 1 a, 1 b, 1 und 1 d daran angehängten Teile 2,3 bzw. 4,5 zur Bildung der beiden Endwände und der beiden weiteren Seitenwände dienen. Die mittleren Abschnitte 4,5 bilden dabei die Endwände, während die Abschnitte 2, 4a und 5a bzw. 3,4b und 5b, passend miteinander verleimt, die beiden weiteren Seitenwände bilden, wozu die Abschnitte 4a, 4b, 5a, 5b leicht um die Linien 6,7 bzw. 8, 9 bei aufgeklappten Abschnitten 2,3 gebogen werden.

Quer zum ganzen Zuschnitt ist auf dem Abschnitt 4 ein Henkelband 10 aufgebracht, indem dessen Enden auf den Abschnitten 4aa bzw. 4bb, welche um die vorgeritzten oder vorgepressten Linien 11, 12 nach unten umklappbar sind, aufgeleimt sind.

Bei aufgestellter Schale wird das Henkelband 10 grundsätzlich in der gezeigten Stellung im Innern der Schale, dicht an den Wänden anliegend, verlaufen. Das Band kann aber jederzeit, z.B. nach dem Füllen der Schale, nach oben in Wirklage ausgeklappt werden. Damit bei umgeklappten Abschnitten 4aa bzw. 4bb kein Zug auf den Zuschnitt ausgeübt wird (durch Verkürzung der freien Bandlänge), sind im Bereich des Henkelbandes Ausnehmungen 13, 14 auf den Klapplinien 11 bzw. 12 vorgesehen. Damit wird die Verkürzung des Bandes durch das Umlegen kompensiert. Beim gezeigten Beispiel sind diese Ausnehmungen noch erweitert, wobei eine Anschlagkante 15, 16 entsteht. Durch Herausklappen des Henkelbandes 10 in Wirklage kommt das Band zur Anlage an die Kanten 15, 16. Die auf das Band einwirkenden Kräfte werden dabei über die Kanten 15, 16 in die Seitenwände eingeleitet. Damit wird die eigentliche Befestigungsstelle (Klebstoff) entlastet und eine hohe Abreissfestigkeit des Henkels erzielt.

Fig. 2 zeigt einen Ausschnitt aus einer Seitenwand einer aufgestellten Kartonschale. Der Abschnitt 2 befindet sich aussen. Direkt darunter kommt der Abschnitt 4a, mit zurückgeklapptem Teil 4aa und daran befestigtem Henkelband 10 zu liegen. Zuinnerst liegt der Abschnitt 5a, welcher den Schwenkbereich des Henkels abdeckt, ohne damit verleimt zu sein. Die Kartonabschnitte 2, 4a und 5a sind an geeigneten Stellen miteinander verleimt.

Fig. 3a und 3b zeigen ein Detail des Abschnittes 4a mit der Ausnehmung 13 und der Kante 15.

## Patentansprüche

1. Aus einem flachen Zuschnitt gebildete Kartonschale mit einem Boden (1), zwei Endwänden (4; 5) und zwei Seitenwänden (2, 4a, 5a; 3, 4b, 5b), aus der Ebene des Bodenteils (1) bzw. der Endwandteile (4; 5) herausklappbaren, sich überlappenden und miteinander verklebten Zuschnitteilen (2; 3 bzw. 4a, 5a; 4b, 5b), gebildet sind, sowie einem an den beiden sich gegenüberliegenden Seitenwänden (2, 4a, 5a; 3, 4b, 5b) angebrachten, aus dem Innern der Schale in die Wirklage herausklappbaren, aus einem Band bestehenden Henkel (10), dadurch gekennzeichnet, dass der Henkel (10) beim flachen Zuschnitt vom einen der einen Teil der Seitenwände bildenden, aus einem Endwandteil (4) herausklappbaren Zuschnitteil (4a) zum gegenüberliegenden Zuschnitteil (4b) verläuft, dass das Henkelband (10) mit seinen Enden auf jeweils einem um eine vorgeformte Klapplinie (11; 12) nach unten umklappbaren Abschnitt (4aa; 4bb) der einen Teil der Seitenwände bildenden Zuschnitteile (4a; 4b) befestigt ist und dass jeder umklappbare Abschnitt (4aa; 4bb) auf der Klapplinie (11; 12) im Bereich des Henkelbandes (10) mit einer Ausnehmung (13; 14) versehen ist, welche ein Umklappen der Abschnitte zusammen mit dem Band bei ebenem Zuschnitt ermöglicht.

2. Kartonschale nach Anspruch 1, dadurch gekennzeichnet, dass die Enden des Henkelbandes (10) mit den Zuschnitteilen (4a; 4b) verklebt sind.

3. Kartonschale nach Anspruch 1, dadurch gekennzeichnet, dass die Ausnehmung (13; 14) im nicht umzuklappenden Abschnitt des Seitenwandzuschnittes erweitert ist und eine Anschlagkante (15; 16) für das in Wirklage herausgeklappte Henkelband (10) bildet, über welche wenigstens ein Teil der auf den Henkel wirkenden Kräfte auf die Seitenwände (4a; 4b) übertragen wird.

4. Kartonschale nach Anspruch 3, dadurch gekennzeichnet, dass die Anschlagkante (15; 16) bezüglich der Bodenlinie in einem Winkel von 100-450 verläuft.

5. Kartonschale nach einem der Ansprüche 1-4, dadurch gekennzeichnet, dass das Henkelband (10) aus verstärktem Papier oder Kunststoff besteht.

## Claims

1. Cardboard tray from a flat blank and having a bottom (1), two end walls (4; 5) and two side walls (2, 4a, 5a;3, 4b, 5b) which are formed by overlapping and mutually glued blank parts (2; 3, resp. 4a, 5a;4b, 5b) which are tiltable out of the plane of the bottom part (1) and of the end wall parts (4; 5) respectively, as well as a handle (10) formed of strip material attached to both of said opposed side walls (2, 4a, 5a; 3, 4b, 5b), which handle is tiltable out of the interior of the tray into an operative position, characterized in that the handle in the flat blank extends from one blank part (4a) forming part of the side walls and tiltable out of one end wall part (4) to the opposite mirror inverted blank part (4b), in that the strip forming the handle (10) is attached with its ends to one and the other respectively of a section (4aa; 4bb) tiltable downwards about a preformed tilting line (11; 12) out of said blank parts (4a; 4b) forming a part of the side walls and in that each tiltable section (4aa; 4bb) has on the tilting line (11; 12) in the area of said strips forming the handle (10) with a recess (13; 14) enabling the tilting, in the flat blank, of said sections together, with said strip.

2. Cardboard tray according to claim 1, characterized in that the ends of said strip forming the handle (10) are glued with said blank parts (4a; 4b).

3. Cardboard tray according to claim 1, characterized in that said recess (13; 14) is widened in the section of the side wall blank which is not to be tilted and forms thereby a stop edge (15; 16) for the strip forming the handle (10) tilted out into its operative position, at least a part of the forces acting onto the handle being transmitted over said edge onto the side walls (4a; 4b).

4. Cardboard tray according to claim 3, characterized in that the stop edge (15; 16) extends with respect to the bottom line under an angle of 10°-45_{°}.

5. Cardboard tray according to any of claims 1-4, characterized in that said strip forming the handle (10) is made of reinforced paper or of plastic material.

## Revendications

1. Panier en carton formé d'une découpe plane, présentant un fond (1), deux parois terminales (4; 5) et deux parois latérales (2, 4a, 5a; 3, 4b, 5b), ces dernières étant formées de parties (2; 3 resp. 4a, 5a, 4b, 5b) de la découpe rabattables du plan de la partie de fond (1) respectivement des parties des parois terminales (4; 5), se recouvrant et collées les unes aux autres, ainsi que d'une anse (10) formée d'un ruban fixé sur les deux parois latérales (2, 4a, 5a; 3, 4b, 5b) opposées et rabattable d'une position à l'intérieur du panier dans une position active, caractérisé en ce que l'anse (10) dans la découpe plane s'étend de l'une (4a) des parties formant une partie des parois latérales et rabattable de l'une (4) des parties des parois terminales jusqu'à la partie (4b) opposée inversée de la découpe; en ce que le ruban formant l'anse (10) est fixé par chacune de ses extrémités sur l'une respectivement l'autre des sections (4aa; 4bb) rabattables vers le bas autour d'une ligne de rabattement (11; 12) des parties (4a; 4b) de la découpe formant une partie des parois latérales; et en ce que chacune des sections rabattables (4aa; 4bb) présente sur sa ligne de rabattement (11; 12) dans la zone du ruban formant l'anse (10) un évidement (13; 14) permettant le rabattement desdites sections ensemble avec le ruban lorsque la découpe est plane.

2. Panier en carton selon la revendication 1, caractérisé en ce que les extrémités du ruban formant l'anse (10) sont collées sur les parties (4a; 4b) de la découpe.

3. Panier en carton selon la revendication 1, caractérisé en ce que l'évidement (13; 14) est élargi dans la section qui n'est pas à rabattre de la découpe formant la paroi latérale et forme une arrête de butée (15; 16) pour le ruban formant l'anse (10) rabattu dans sa position active pour transmettre par cette arrête au moins une partie des forces agissant sur l'anse sur les parois latérales (4a; 4b).

4. Panier en carton selon la revendication 3, caractérisé en ce que l'arrête de butée (15; 16) s'étend sous un angle de 10_{°}-45_{°} par rapport à la ligne du fond.

5. Panier en carton selon l'une des revendications 1-4, caractérisé en ce que le ruban formant l'anse (10) est fait de papier renforcé ou de matière plastique.
